# EUROPÄISCHE PATENTSCHRIFT

(11) **EP 0 736 269 B1**
(45) Veröffentlichungstag und Bekanntmachung des Hinweises auf die Patenterteilung: **12.09.2001**
(21) Anmeldenummer: 96105045.7
(22) Anmeldetag: 29.03.1996
(51) Int. Cl.: A45C 5/02

(54) **Koffer**
Suitcase
Valise

(30) Priorität: 03.04.1995 DE 29505668 U
(43) Veröffentlichungstag der Anmeldung: 09.10.1996
(73) Patentinhaber: BWH- KOFFER-, HANDELS- UND VERMÖGENSVERWALTUNGSGESELLSCHAFT M.B.H. & CO. KG, D-48477 Hörstel (DE)
(72) Erfinder: Wriedt, Karl-Heinz, 48429 Rheine (DE); Förder, Peter, 48432 Rheine (DE)
(74) Vertreter: Müller, Enno, Dipl.-Ing.

(56) Entgegenhaltungen:
- EP-A- 0 359 903
- US-A- 3 542 171
- US-A- 3 737 980
- US-A- 3 920 408
- US-A- 3 962 010
- US-A- 5 007 510

## Beschreibung

Die Erfindung bezieht sich auf einen Koffer mit im Wesentlichen aus Metall, insbesondere Aluminium, bestehenden Einzelteilen in einer Ausbildung nach dem Oberbegriff des Anspruches 1.

Bei einem bekannten Koffer gemäß EP 0 395 903 B1 sind zwei im Wesentlichen eine Viereckkontur aufweisende und über Scharniere verbundene Schalenteile vorgesehen, die jeweils ausgehend von einer Bodenplatte in jedem Seitenbereich Außenprofilteile aufweisen, die mit senkrecht zur Bodenplatte abragenden Seitenwandteilen verbunden sind und anderenends ein einstückiges Mittelprofilteil abstützen. In jeweiligen Eckbereichen sind außerdem senkrechte Profilleisten vorgesehen, mit denen die Seitenwandteile in Umfangsrichtung verbunden sind. Ein derartiger, als Aluminiumkoffer bezeichneter Koffer baut aufwendig und ist durch die Vielzahl der zu montierenden Bauteilen mit einem die Höhe der Gestehungskosten nachteilig beeinflussenden Montageaufwand verbunden.

Darüber hinaus ist zum Stand der Technik die US-PS 5,007,510 bekannt geworden. Hier sind die Schalenteile jeweils im Bereich des Mittelteiles und der Seitenwandteile und der Außenprofilteile von einem einstückigen, biegegeformten Strangprofilabschnitt gebildet. Jedoch ist die Verbindung der Strangprofilabschnitte noch nicht vorteilhaft.

Die Erfindung beschäftigt sich daher mit der Aufgabe, einen Koffer der angegebenen Art zu schaffen, der aufgrund seines konstruktiven Aufbaus fertigungstechnisch vorteilhaft ist.

Diese Aufgabe ist beim Gegenstand des Anspruches 1 gelöst.

Es ist eine vorteilhafte Steckverbindbarkeit geschaffen.

Hinsichtlich wesentlicher weiterer Ausgestaltungen wird auf die nachfolgende Beschreibung und die Zeichnung verwiesen, in der ein Koffer erfindungsgemäßer Ausbildung näher veranschaulicht ist. In der Zeichnung zeigen:
- Fig. 1: eine perspektivische Darstellung eines aus zwei Schalenteilen gebildeten Koffers,
- Fig. 2: eine perspektivische Einzeldarstellung eines einstückigen biegegeformten Strangprofilabschnitts,
- Fig. 3: eine vergrößerte Einzeldarstellung des Strangprofilabschnittes mit zwei randseitigen Ausklinkungen,
- Fig. 4: eine teilweise geschnittene Explosivdarstellung des Strangprofilabschnittes gemäß Fig. 2 in einem seiner Eckbereiche,
- Fig. 5: eine Querschnittsdarstellung des Strangprofilabschnittes gemäß einer Linie V-V in Fig. 2 und
- Fig. 6 und 7: jeweilige Querschnittsdarstellungen von zwei in Schließstellung befindlichen Schalenteilen.

Der in der Zeichnung allgemein mit 1 bezeichnete Koffer besteht in dem Ausführungsbeispiel nach Fig. 1 aus zwei unterschiedlich hohen Schalenteilen 2 und 3. Diese über Scharniere (nicht dargestellt) verbundenen und über jeweilige Schließteile 4,5 verschließbaren Schalenteile 2,3 weisen eine an sich bekannte Viereckkontur auf und sind dabei im wesentlichen aus gleichen Bauteilen gebildet, so daß die nachfolgend erläuterten Einzelheiten jeweils zu beiden Schalenteilen 2,3 denkbar sind.

Das obere Schalenteil 2 bildet dabei einen Kofferdeckel und das untere Schalenteil 3 einen dazu passenden Kofferboden, so daß insgesamt ein aus jeweilige Bodenplatten 9,9', beispielsweise aus aluminiumkaschierten Platten, und rahmenseitigen Aluminiumteilen bestehender Aluminiumkoffer gebildet ist.

In der dargestellten Schließstellung gemäß Fig. 1 sind die Schalenteile 2,3 im Bereich eines Mittelprofils 6,6' aneinander abgestützt. Senkrecht von diesen Mittelprofilen 6,6' ragen jeweilige, unterschiedliche Höhen H1 und H2 aufweisende Seitenwandteile 7,7' ab und sind über jeweilige Außenprofilteile 8,8' mit den jeweiligen Bodenplatten 9 bzw. 9' (nicht dargestellt) verbunden.

Die vergrößerte Einzeldarstellung gemäß Fig. 2 verdeutlicht beispielhaft anhand des Schalenteils 3 die erfindungsgemäße Ausbildung des Koffers 1, dessen Schalenteile 2 bzw. 3 jeweils im Bereich des Mittelprofilteils 6,6', der Seitenwandteile 7,7' und der Außenprofilteile 8,8' einen einstückigen biegegeformten und eine Basisbaueinheit bei der Montage des Koffers 1 bildenden Strangprofilabschnitt 10 (Fig. 3) aufweisen, der als funktional integriertes Bauteil mit geringem Fertigungsaufwand durch eine Strangherstellung gebildet sein kann.

Der Strangprofilabschnitt 10 weist dabei in Profillängsrichtung zumindest im Bereich einer die jeweiligen Außenprofilteile 8,8' bildenden Randbogenform 11 vier gleichgeformte, sich aus der Ebene der Seitenwandung 7,7' bis in die Ebene der Bodenplatte 9,9' erstreckende und in der Vierkantkontur (Fig. 2) jeweilige Eckbereiche 13 bildende Ausklinkungen 14 auf (Fig. 3).

In Fig. 4 bis 7 verdeutlichen jeweilige Schnittdarstellungen der Schalenteile 2 bzw. 3 die Strangprofilabschnitte 10 und 10', wobei diese jeweils mit einem im wesentlichen L-förmigen Querschnitt versehen sind, der einerseits im Bereich eines die Randbogenform 11 bildenden kurzen Schenkels 15 einen zur Ebene der jeweiligen Bodenplatte (nicht dargestellt) gerichteten Halteansatz 16 und andererseits am freien Ende des langen Schenkels 17 eine als ein Nutprofil 19 oder ein Federprofil 20 ausgebildete Schließprofilierung 21,21' (Fig. 6, Fig. 7) darbietet.

Die Darstellung gemäß Fig. 5 veranschaulicht das Strangprofilteil 10 für das untere Schalenteil 3, wobei im Bereich des die Schließprofilierung 21 bildenden Federprofils 20 ein im wesentlichen parallel zum kurzen unteren Schenkel 15 abragender Formansatz 22 vorgesehen ist. Vor einer Durchführung der vorbeschriebenen Biegeformung zur Bildung der Vierkantkontur sind bei einer derartigen Ausführungsform der Strangprofilabschnitte 10 bzw. 10' (bei dem Schalenteil 2) im Bereich der jeweiligen Schließprofilierung 21,21' ebenfalls Ausklinkungen 24 einzubringen (Fig. 4), wobei gleichebenig mit den am kurzen Schenkel 15 befindlichen Ausklinkungen 14 jeweils vier Ausklinkungen 24 vorgesehen sind (Fig. 2).

In zweckmäßiger Ausführung ist der jeweilige Strangprofilabschnitt 10,10' im Bereich des Formansatzes 22 und des Halteansatzes 16 jeweils mit einer in Profillängsrichtung verlaufenden Formtasche 25,25' versehen, über die der zur Vierkantkontur geformte Strangprofilabschnitt 10,10' im Bereich seiner gegenüberliegenden Enden über jeweilige Steckteile 27,27' verbunden werden kann (Fig. 2, Fig. 4). Mit diesen Steckteilen 27, 27' ist eine Stabilisierung des Verbindungsbereiches und eine lagegenaue Fixierung der gegenüberliegenden Enden derart erreicht, daß beispielsweise bei einer Montage der Koffer-Scharniere (nicht dargestellt) ein stabiler und optisch ansehnlicher Verbindungsbereich geschaffen ist.

Zur Komplettierung der Schalenteile 2,3 bzw. des Koffers 1 werden die in den jeweiligen Eckbereichen 13 befindlichen Ausklinkungen 14 bzw. 24 nach der Biegeformung der Vierkantkontur (Fig. 2) über ein als Rastverbinder ausgebildetes Formteil 28 und 29 verschlossen. Das Formteil 28 weist dabei eine zur Randbogenform 11 des Strangprofilabschnitts 10,10' konforme Außenkontur auf, so daß eine insgesamt ansprechende Formgestaltung des Koffers 1 mit allseits formintegrierten Eckbereichen 13 erreicht ist.

Für eine Stabilisierung der in den jeweiligen Eckbereichen einander gegenüberliegenden Formteile 28 und 29 können diese zusätzlich über einen gemeinsamen Eckverbinder 30 abgestützt (Fig. 4) sein. Die Formteile 28 und 29 bestehen dabei in zweckmäßiger Ausführung aus gespritzten Kunststoffteilen, die mit geringem Aufwand in einem farblichen Kontrast zur metallischen Struktur der anderen Bauteile ausgebildet sein können und über die an das Profil der Strangprofilabschnitte 10,10' anpaßbaren Rastverbinder ohne zusätzliche Hilfswerkzeuge eingeclipst sind. Ebenso ist denkbar, die Formteile 28,29 einzukleben, über eine Nietverbindung festzulegen oder gleichzeitig mehrere der Verbindungsmittel einzusetzen und damit eine überlagerte, besonders stabile Verbindungswirkung zu erreichen. Die Formteile 28 und 29 sind dabei überaus schlag- und stoßfest, so daß außerdem ein hinreichender Eckschutz erreicht ist.

Die Einzeldarstellungen gemäß Fig. 5 bzw. 7 verdeutlichen die Ausbildung der Strangprofilabschnitte 10 und 10' in einer ersten Ausführungsform, bei der auf einer zum Innenraum 31 des jeweiligen Schalenteiles 2,3 gerichteten Wandungsseite zusätzlichen Haltekralle 32,32' vorgesehen sind, mit denen beispielsweise im Innenraum 31 befindliche Zusatzbauteile (nicht dargestellt) mit dem Schalenteil 2,3 verbunden werden können. Die Haltekrallen 32, 32' oder ähnliche, nicht näher veranschaulichte Stützkanten erstrecken sich dabei bis in den jeweils vom Wandungsbereich zwischen den Ausklinkungen 14, 24 (Fig. 3) gebildeten Biegeformbereich und können hier mit einer Ausklinkung (nicht dargestellt) versehen werden, deren Randbereiche jeweils als Anlagefläche für den Eckverbinder 30 wirksam sind. Damit ist insbesondere bei in Montagestellung hohe Wandbereiche bildenden Stranprofilabschnitten 10, 10' eine stabile Abstützung für den Eckverbinder 30 geschaffen und dessen Auffederung zum Innenraum des Schalenteils 2, 3 hin vermieden.

Auf seiner Außenseite ist der jeweilige Strangprofilabschnitt 10,10' mit einer Vielzahl von parallelen Formrillen 33,33',34 versehen, wobei beispielsweise die Formrille 33,33' als eine Führungsnut bei der Herstellung, Bearbeitung und Montage der Schalenteile 2,3 wirksam ist und die Formrillen 34 im Querschnitt eine unmittelbar nebeneinanderliegende Wellenformung bilden, mit denen ein charakteristischer Gesamteindruck sowohl im Bereich des oberen als auch des unteren Schalenteils 2,3 erreicht ist und der Koffer 1 insgesamt eine funktionale und optisch ansprechende Form aufweist.

## Patentansprüche

1. Koffer, bestehend aus zwei im Wesentlichen eine Viereckkontur aufweisenden und über Scharniere verbundenen Schalenteilen (2, 3) die jeweils ein in Schließstellung aneinander abgestütztes Mittelprofilteil (6, 6'), senkrecht von diesen abragende Seitenwandteile (7, 7') und eine über jeweilige Außenprofilteile (8, 8') mit dem Seitenwandteil (7, 7') verbundene Bodenplatte (9, 9') umfassen, wobei die Schalenteile (2, 3) jeweils im Bereich des Mittelprofilteiles (6, 6') der Seitenwandteile (7, 7') und der Außenprofilteile (8, 8') von einem einstückigen biegegeformten, einen kurzen Schenkel (15) und einen langen Schenkel (17) mit Schließprofilierung (21, 21') aufweisenden Strangprofilabschnitt (10, 10') gebildet sind, wobei weiter der Strangprofilabschnitt (10, 10') in Profillängsrichtung im Bereich einer den Außenprofilteil bildenden Randbogenform vier Ausklinkungen aufweist, **dadurch gekennzeichnet, dass** der Strangprofilabschnitt (10, 10') im Bereich der jeweiligen Schließprofilierung (21, 21') mit einem parallel zum kurzen Schenkel abragenden Formansatz (22) versehen ist und im Bereich dieses Formansatzes (22) und gegebenenfalls eines Halteansatzes (16) des kurzen Schenkels mit einer in Profillängsrichtung verlaufenden Formtasche (25, 25') versehen ist, zur Verbindung im Bereich gegenüberliegender Enden des Strangprofilabschnittes (10, 10') über Steckteile.

2. Koffer nach Anspruch 1, **dadurch gekennzeichnet, dass** der Strangprofilabschnitt (10, 10') jeweils mit einem im Wesentlichen L-förmigen Querschnitt ausgebildet ist, der einerseits im Bereich seines die Randbogenform (11) bildenden kurzen Schenkels den zur Ebene der jeweiligen Bodenplatte (9, 9') gerichteten Halteansatz (16) und andererseits am freien Ende des langen Schenkels (17) die als ein Nutprofil (19) oder ein Federprofil (20) ausgebildete Schließprofilierung (21, 21') darbietet.

3. Koffer nach einem der Ansprüche 1 oder 2, **dadurch gekennzeichnet, dass** der Strangprofilabschnitt (10, 10') im Bereich der Schließprofilierung (21, 21') mit vier Ausklinkungen (24) versehen ist, die gleichebenig mit den am kurzen Schenkel (15) befindlichen Ausklinkungen (14) angeordnet sind.

4. Koffer nach einem der Ansprüche 1 bis 3, **dadurch gekennzeichnet, dass** der zur Vierkantkontur geformte Strangprofilabschnitt (10, 10') einander gegenüberliegende Endbereiche aufweist und diese im Bereich zumindest einer der Formtaschen (25, 25') über ein Steckteil (27, 27') verbunden sind.

5. Koffer nach einem der Ansprüche 1 bis 4, **dadurch gekennzeichnet, dass** in die im jeweiligen Eckbereich (13) befindlichen Ausklinkungen (14, 24) ein Formteil (28, 29) eingebracht ist.

6. Koffer nach Anspruch 5, **dadurch gekennzeichnet, dass** das Formteil (28, 29) über an diesem befindliche Rastverbinder festlegbar ist.

7. Koffer nach Anspruch 5 oder 6, **dadurch gekennzeichnet, dass** das Formteil (28) eine zur Randbogenform (11) des Strangprofilabschnitts (10, 10') konforme Außenkontur aufweist.

8. Koffer nach einem der Ansprüche 1 bis 7, **dadurch gekennzeichnet, dass** die in jeweiligen Eckbereichen (13) einander gegenüberliegenden Formteile (28, 29) über einen gemeinsamen Eckverbinder (30) abgestützt sind.

9. Koffer nach einem der Ansprüche 1 bis 8, **dadurch gekennzeichnet, dass** der Strangprofilabschnitt (10, 10') auf seiner zum Innenraum des Schalenteils (2, 3) gerichteten Seite mit einer Haltekralle (32, 32') versehen ist.

10. Koffer nach einem der Ansprüche 1 bis 9, **dadurch gekennzeichnet, dass** der Strangprofilabschnitt (10, 10') auf seiner Außenseite eine Vielzahl von parallelen Formrillen (33, 34) aufweist.

11. Koffer nach Anspruch 10, **dadurch gekennzeichnet, dass** eine einzelne der Formrillen (33) als Führungsnut ausgebildet ist.

12. Koffer nach Anspruch 10 oder 11, **dadurch gekennzeichnet, dass** die Formrillen (34) im Querschnitt eine unmittelbar nebeneinanderliegende Wellenformung bilden.

13. Koffer nach Anspruch 12, **dadurch gekennzeichnet, dass** auf der Außenfläche beider Schalenteile (2, 3) jeweils ein Bereich mit der Wellenformung vorgesehen ist.

## Claims

1. Carrying case, consisting of two shell portions (2, 3) which essentially have a quadrangular contour and are connected by hinges and which each include a centre profile portion (6, 6') supported on each other in the closed position, side wall portions (7, 7') projecting perpendicularly from the latter and a bottom panel (9, 9') connected to the side wall portion (7, 7') by respective outer profile portions (8, 8'), wherein the shell portions (2, 3) are in each case formed, in the region of the centre profile portion (6, 6'), the side wall portions (7, 7') and the outer profile portions (8, 8'), by a one-piece extruded profile section (10, 10') shaped by bending and comprising one short arm (15) and one long arm (17) with closing profile (21, 21'), wherein further the extruded profile section (10. 10') in the longitudinal direction of the profile comprises four notches in the region of a curved edge shape forming the outer profile portion, **characterised in that** the extruded profile portion (10, 10') in the region of the respective closing profile (21, 21') is provided with a shaped extension (22) projecting parallel to the short arm and in the region of this shaped extension (22) and if occasion arises a holding extension (16) of the short arm is provided with a shaped pocket (25, 25') running in the longitudinal direction of the profile, for connection in the region of opposite ends of the extruded profile section (10, 10') by insertion portions.

2. Carrying case according to claim 1, **characterised in that** the extruded profile section (10, 10') is in each case constructed with an essentially L-shaped cross-section which on the one hand in the region of its short arm forming the curved edge shape (11) provides the holding extension (16) directed towards the plane of the respective bottom panel (9, 9') and on the other hand at the free end of the long arm (17) provides the closing profile (21, 21') constructed as a keyway profile (19) or a key profile (20) .

3. Carrying case according to either of claims 1 or 2, **characterised in that** the extruded profile section (10, 10') in the region of the closing profile (21, 21') is provided with four notches (24) which are arranged in the same plane as the notches (14) located on the short arm (15).

4. Carrying case according to any of claims 1 to 3, **characterised in that** the extruded profile section (10, 10') shaped into a square contour comprises end regions opposite each other and the latter are connected in the region of at least one of the shaped pockets (25, 25') by an insertion portion (27, 27').

5. Carrying case according to any of claims 1 to 4, **characterised in that** a shaped portion (28, 29) is introduced into the notches (14, 24) located in the respective corner region (13).

6. Carrying case according to claim 5, **characterised in that** the shaped portion (28, 29) can be fixed by latch connectors located thereon.

7. Carrying case according to claim 5 or 6, **characterised in that** the shaped portion (28) has an outer contour conforming to the curved edge shape (11) of the extruded profile section (10, 10 ' ) .

8. Carrying case according to any of claims 1 to 7, **characterised in that** the shaped portions (28, 29) opposite each other in the respective corner regions (13) are supported by a common corner connector (30).

9. Carrying case according to any of claims 1 to 8 , **characterised in that** the extruded profile section (10, 10') is provided with a holding claw (32, 32') on its side directed towards the interior of the shell portion (2, 3).

10. Carrying case according to any of claims 1 to 9, **characterised in that** the extruded profile section (10, 10') comprises a plurality of parallel shaped grooves (33, 34) on its outer side.

11. Carrying case according to claim 10, **characterised in that** a single one of the shaped grooves (33) is constructed as a guide groove.

12. Carrying case according to claim 10 or 11, **characterised in that** the shaped grooves (34) in cross-section form an undulation immediately adjacent to each other.

13. Carrying case according to claim 12, **characterised in that** on the outer surface of each of the two shell portions (2, 3) is provided a region with the undulation.

## Revendications

1. Valise, se composant de deux parties en coquilles (2, 3) présentant sensiblement un contour quadrangulaire et reliées par des charnières, parties en coquilles qui comportent chacune une partie profilée médiane (6, 6'), ces parties profilées étant appuyées l'une sur l'autre en position de fermeture, des parties (7, 7') de paroi latérale partant perpendiculairement de ces parties profilées et une plaque de fond (9, 9') reliée à la partie de paroi latérale (7, 7') via chaque partie profilée extérieure (8, 8'), les parties en coquilles (2, 3) étant formées chacune dans la zone de la partie profilée médiane (6, 6') des parties de paroi latérale (7, 7') et des parties profilées extérieures (8, 8'), d'une partie (10, 10') profilée en forme d'extrudé monobloc pliée, présentant une branche courte (15) et une branche longue (17) avec un profilage (21, 21') de fermeture, la partie profilée en forme d'extrudé (10, 10') comportant en outre dans la direction longitudinale du profilé dans la zone de l'un des profilés en arc de bordure formant la partie profilée extérieure, quatre découpes de verrouillage, **caractérisée en ce que** la partie profilée en forme d'extrudé (10, 10') est munie dans la zone de chaque profilage de fermeture (21, 21') d'un prolongement profilé (22) faisant saillie parallèlement à la branche courte et, dans la zone de ce prolongement profilé (22), et, le cas échéant, d'un prolongement de butée (16) de la branche courte, d'une poche profilée (25, 25') courant dans la direction longitudinale du profilé, pour permettre la liaison dans la zone des extrémités situées en face l'une de l'autre de la partie profilée en forme d' extrudé (10, 10'), par l'intermédiaire de pièces d'enfichage.

2. Valise selon la revendication 1, **caractérisée en ce que** chacune des parties profilées en forme d'extrudé (10, 10') présente une section transversale sensiblement en forme de L, qui, d'une part, dans la zone de la branche courte formant le profilé en arc (11) de bordure, comporte le prolongement de butée (16) dirigé vers le plan de la plaque de fond (9, 9') correspondante et, d'autre part, présente à l'extrémité libre de la branche longue (17) le profilage de fermeture (21, 21') réalisé comme un profilé (19) de languette ou un profilé élastique (20).

3. Valise selon l'une des revendications 1 ou 2, **caractérisée en ce que** la partie profilée en forme d'extrudé (10, 10') est munie dans la zone du profilage de fermeture (21, 21') de quatre découpes de verrouillage (24), qui sont disposées dans le même plan que les découpes de verrouillage (14) se trouvant sur la branche courte (15).

4. Valise selon l'une des revendications 1 à 4, **caractérisée en ce que** la partie de profilé (10, 10') en forme d'extrudé formée en un contour à quatre faces comporte des zones d'extréminté situées l'une en face de l'autre, ces zones étant reliées dans la zone d'au moins l'une des poches profilées (25, 25') par l'intermédiaire d'une partie d'enfichage (27, 27').

5. Valise selon l'une des revendications 1 à 4, **caractérisée en ce qu'**est montée une pièce profilée (28, 29) dans chaque découpe de verrouillage (14, 24) se trouvant dans la zone de coin (13) correspondante.

6. Valise selon la revendication 5, **caractérisée en ce que** la pièce profilée (28, 29) est susceptible d'être fixée par l'intermédiaire d'un organe de liaison de verrouillage se trouvant sur celle-ci.

7. Valise selon la revendication 5 ou 6, **caractérisée en ce que** la pièce profilée (28) présente un contour extérieur conjugué du profilé d'arc de bordure (11) de la partie profilée en forme d'extrudé (10, 10').

8. Valise selon l'une des revendications 1 à 7, **caractérisée en ce que** les pièces profilées (28, 29) situées en face l'une de l'autre dans les zones de coin correspondantes (13) sont en appui sur un organe de liaison de coin (30) commun.

9. Valise selon l'une des revendications 1 à 8, **caractérisée en ce que** la partie profilée en forme d'extrudé (10, 10') est munie sur sa face dirigée vers l'espace intérieur de la partie en coquille (2, 3) d'une saillie d'accrochage (32, 32').

10. Valise selon l'une des revendications 1 à 9, **caractérisée en ce que** la partie profilée en forme d'extrudé (10, 10') comporte sur sa face extérieure une pluralité de sillons parallèles (33, 34).

11. Valise selon la revendication 10, **caractérisée en ce que** l'un distinct des sillons profilés (33) est réalisé pour servir de rainure de guidage.

12. Valise selon la revendication 10 ou 11, **caractérisée en ce que** les sillons profilés (34) constituent, en section transversale, des formes d'onde directement contiguës.

13. Valise selon la revendication 12, **caractérisée en ce que**, sur chacune des surfaces extérieures des deux parties en coquilles (2, 3) est prévue une zone présentant une forme d'onde.
